# FASCICULE DE BREVET EUROPEEN

(11) **EP 0 904 485 B1**
(45) Date de publication et mention de la délivrance du brevet: **22.03.2000**
(21) Numéro de dépôt: 97927249.9
(22) Date de dépôt: 06.06.1997
(51) Int. Cl.: F02D 41/14

(54) **SYSTEME DE REGULATION DE LA RICHESSE DANS UN MOTEUR A COMBUSTION INTERNE**
SYSTEM ZUR REGELUNG DES LUFT/KRAFTSTOFF-VERHÄLTNISSES IN EINEM VERBRENNUNGSMOTOR
SYSTEM FOR ADJUSTING THE RICHNESS IN AN INTERNAL COMBUSTION ENGINE

(30) Priorité: 11.06.1996 FR 9607232
(43) Date de publication de la demande: 31.03.1999
(73) Titulaire: RENAULT, 92109 Boulogne-Billancourt (FR)
(72) Inventeur: ANTHOINE, Pierre, F-92500 Rueil Malmaison (FR); DEMAYA, Bernard, F-82400 Saint Clair (FR); BEURTHEY, Stéphan, F-91430 Vauhallan (FR)
(74) Mandataire: Fernandez, Francis
(86) Numéro de dépôt international: FR9701005
(87) Numéro de publication internationale: WO9747868

(56) Documents cités:
- EP-A- 0 236 207
- EP-A- 0 345 814
- EP-A- 0 643 211
- GB-A- 2 077 001
- J.E. MARSHALL: "Control of time-delay systems" 1979 , PETER PEREGRINUS LTD , UNIVERSITY OF BATH GB XP002027183 cité dans la demande voir page 71 - page 89

## Description

L'invention concerne un système pour réguler la richesse du mélange air/carburant qui est injecté dans les cylindres d'un moteur à combustion interne de manière que la richesse du mélange air/carburant injecté suive une valeur de consigne.

Les moteurs à combustion interne du type à injection fonctionnent avec des rapports air/carburant, appelés richesses, variant de 0,4 pour un mélange dit pauvre à 1,3 pour un mélange dit riche, la valeur 1 correspondant au mélange stoechiométrique pour lequel la quantité d'oxygène contenue dans le mélange air/carburant est exactement égale à celle nécessaire à l'oxydation complète du carburant.

Dans de tels moteurs, la régulation de richesse a pour but d'assurer l'asservissement de la richesse du mélange injecté à une richesse de consigne variable en présence d'éventuelles perturbations et de phases transitoires dues, par exemple, à un changement de pression collecteur, un changement de mode de fonctionnement du régime pauvre vers le régime riche et inversement...

En outre, cette régulation de richesse doit prendre en compte d'autres contraintes relatives au confort et à l'agrément de conduite et à des normes concernant les émissions de gaz polluants issus de la combustion du mélange air/carburant.

La régulation de richesse est généralement réalisée par un dispositif de commande en boucle fermée du type Proportionnel-Intégral-Dérivé, plus connu sous l'acronyme P.I.D. Un tel dispositif P.I.D. présente l'inconvénient de ne prendre en compte que certains aspects de fonctionnement du moteur et, en conséquence, de n'être pas satisfaisant sur d'autres aspects tels que le point de fonctionnement , le vieillissement du moteur, la "robustesse" , c'est-à-dire le maintien du point de fonctionnement dans des limites déterminées quelles que soient les perturbations, le traitement du retard entre l'instant d'injection et la mesure de la richesse... .

Pour remédier aux lacunes des régulateurs P.I.D., il a été proposé d'utiliser des procédés mis en oeuvre dans le domaine de l'automatisme du type commande par modèle interne ou commande adaptative indirecte. Ces procédés font appel à une identification en ligne des paramètres du moteur qui est basée sur l'utilisation d'un observateur du type filtre de Kalman. La mise en oeuvre de ces procédés d'automatisme conduit à effectuer de nombreux calculs et algorithmes qui nécessitent l'utilisation d'un calculateur électronique puissant dont l'industrialisation, le réglage et la maintenance sont difficiles à réaliser dans le domaine de l'automobile.

Un but de la présente invention est donc de réaliser un système de régulation de la richesse du mélange air/carburant injecté dans un moteur à combustion interne qui ne présentent pas les inconvénients des régulateurs du type P.I.D., du type à commande par modèle interne ou encore du type à commande adaptative indirecte.

Un autre but de la présente invention est de réaliser un système de régulation de la richesse du mélange air/carburant injecté dans un moteur à combustion interne qui tient compte du retard entre l'instant d'injection et la mesure de la richesse dans les gaz d'échappement.

Ces buts et d'autres sont atteints en réalisant le dispositif de régulation à l'aide d'un "prédicteur de Smith".

L'invention concerne un système de régulation de la richesse du mélange air-carburant dans un moteur à combustion interne du type à injection de fonction de transfert Gp comprenant :
- un dispositif de calcul de la valeur de la richesse de consigne RICONS du mélange air-carburant à injecter dans le moteur,
- un dispositif de modélisation de la fonction de transfert Gp du moteur qui calcule une valeur de richesse à suivre RISUIV à partir de la valeur de la richesse de consigne RICONS,
- une sonde de mesure pour mesurer la valeur RI de la richesse des gaz d'échappement,
- un comparateur pour comparer la valeur RISUIV de la richesse à suivre à la valeur RI de la richesse mesurée par la sonde de mesure de manière à fournir une valeur d'erreur ε = RISUIV - RI,
- un dispositif de régulation de fonction de transfert Gc pour calculer la valeur Ud de correction de la richesse du mélange air-carburant injecté dans le moteur en fonction de la valeur d'erreur ε, et
- un additionneur pour additionner la valeur calculée Ud de correction de la richesse à la valeur RICONS de la richesse de consigne de manière à fournir une valeur Um de la richesse du mélange air-carburant à injecter dans le moteur,
caractérisé en ce que le dispositif de régulation est un dispositif prédicteur de Smith qui comprend au moins une première boucle d'asservissement qui calcule une première valeur estimée de correction de la richesse RISUIV à partir de la valeur calculée Um fournie par l'additionneur, ladite première valeur estimée de correction tenant compte du retard introduit par le moteur mesuré en nombre d de temps élémentaires séparant deux Points Morts Hauts successifs.

D'autres caractéristiques et avantages de la présente invention apparaîtront à la lecture de la description suivante d'un exemple particulier de réalisation , ladite description étant faite en relation avec le dessin joint dans lequel :
- la figure 1 est un schéma fonctionnel classique d'un système de régulation de la richesse du mélange air/carburant injecté dans un moteur à combustion interne et
- les figures 2 et 3 sont des schémas fonctionnels d'un système de régulation de la richesse mélange air/carburant injecté dans un moteur à combustion interne dans lequel le dispositif de régulation est du type "prédicteur de Smith".

Le système de régulation de la richesse du mélange air/carburant injecté dans un moteur à combustion interne 10 (figure 1) de fonction de transfert Gp comprend de manière classique :
- une sonde de mesure 20 du type proportionnel qui est disposée sur le conduit d'échappement des gaz et qui mesure la richesse RI des gaz d'échappement,
- un dispositif de calcul 12 de la valeur de la richesse de consigne RICONS en fonction de paramètres tels que la pression du collecteur d'admission de l'air, le régime du moteur, les températures de l'eau et de l'air, la "loi" régissant la pédale d'accélération appelée "loi pédale",
- un dispositif de modélisation 14 de la fonction Gp du moteur et dont la fonction de transfert sera notée Gs, ce dispositif 14 ayant une borne d'entrée qui reçoit la valeur RICONS et une borne de sortie qui fournit une valeur de richesse RISUIV qui est une reproduction calculée de la richesse RI mesurée par la sonde 20,
- un comparateur 16 qui compare les valeurs des richesses RISUIV (calculée) et RI (mesurée) appliquées sur ses bornes d'entrée pour fournir une valeur différence ε sur sa borne de sortie telle que$\text{ε = (RISUIV-RI)}$
- un régulateur 18 de fonction de transfert Gc à la borne d'entrée duquel est appliquée la valeur ε et qui fournit sur sa borne de sortie une valeur Ud = Gc (ε),
- un additionneur 22 dont les bornes d'entrée sont connectées respectivement à la borne de sortie du dispositif de calcul 12 et à la borne de sortie du régulateur 18 et qui additionne à la valeur Ud la valeur RICONS = Uf fournie par le dispositif de calcul 12, soit Um = Ud + Uf, et
- un convertisseur 24 de la valeur Um en une durée d'injection de carburant Tm.

La fonction de régulation qui est réalisée par les éléments 16,18,22,24,10 et 20 est donnée par la relation$\frac{\text{Gc . Gp}}{\text{1 + Gc.Gp}}$

Dans un tel système de régulation selon le schéma de la figure 1, le régulateur 18 est de type classique, c'est-à-dire par exemple du genre Proportionnel-Intégral-Dérivé, qui ne tient pas compte du retard existant entre l'instant d'injection du carburant et l'instant où l'on mesure la richesse RI correspondant à cette injection.

Ce retard est noté d.u, formule dans laquelle u est le temps élémentaire séparant deux Points Morts Hauts consécutifs et d est un nombre entier.

Pour tenir compte de ce retard, le régulateur 18 et le comparateur 16 sont remplacés par un dispositif 30 (figure 2) qui réalise une fonction dite "prédicteur de Smith". Un telle fonction est par exemple décrite au chapitre 5 du livre intitulé : "CONTROL OF TIME-DELAY SYSTEMS" de J.E.MARSHALL et édité en 1979 par PETER PEREGRINOS LTD et THE INSTITUTION OF ELECTRICAL ENGINEERS.

Le dispositif 30 comprend :
- un régulateur 32 de fonction de transfert Gr telle que${\text{Gc (z}}^{\text{-1}} \text{) =} \frac{{\text{Gr (z}}^{\text{-1}} \text{)}}{{\text{1+ Gr (z}}^{\text{-1}} {\text{) P(z}}^{\text{-1}} {\text{).(1-z}}^{\text{-d}} \text{).}}$ formule dans laquelle z⁻¹ indique une variable z retardée d'un temps élémentaire u, z^{-d} indique alors la variable z retardée de d.u et P (z⁻¹) est la valeur estimée de Gp (z⁻¹).

La fonction de transfert G(p) du moteur 10 est de la forme :${\text{Gp(z}}^{\text{-1}} \text{) =} \frac{{\text{B (z}}^{\text{-1}} \text{)}}{{\text{A (z}}^{\text{-1}} \text{)}}$ de sorte que la valeur estimée P(z⁻¹) de Gp(z⁻¹) s'écrit :${\text{P(z}}^{\text{-1}} \text{) =} \frac{{\text{Be(z}}^{\text{-1}} \text{)}}{{\text{Ae(z}}^{\text{-1}} \text{)}}$
avec Ae(z⁻¹) = 1 - a₁ z⁻¹ ... - aₙ z⁻ⁿ
et B (z⁻¹) = bₒ + b₁ z⁻¹ + bₘz^{-m-1}
avec n > m pour qu'il y ait convergence.

- un premier dispositif d'estimation 34 qui calcule la valeur β estimée de Gp(z⁻¹), c'est à dire P (z⁻¹), à partir de la valeur Um = Ud + Uf fournie par l'additionneur 22;
- un deuxième dispositif d'estimation 36 qui calcule la valeur estimée Θ de Gp (z^{-d}), c'est-à-dire P(z⁻¹).z^{-d}, à partir de la valeur Um = Ud + Uf fournie par l'additionneur 22, c'est-à-dire la valeur de P (z⁻¹) d instants plus tard;
- un premier comparateur 38 qui compare la valeur estimée Θ à la valeur RI fournie par la sonde 20 de manière à fournir une valeur δ =(RI - Θ) ;
- un deuxième comparateur 40 qui compare la valeur 6 fournie par le premier comparateur 38 à la valeur RISUIV fournie par le dispositif de modélisation 14 de manière à obtenir une valeur φ, et
- un troisième comparateur 42 pour comparer la valeur φ à la valeur β fournie par le premier dispositif d'estimation 34 de manière à obtenir une différence (φ - β) qui est appliquée au régulateur 32.

Le fonctionnement du système de régulation de la figure 2 est le suivant par rapport à celui de la figure 1.

La valeur de RISUIV est corrigée par deux valeurs δ et β dans les comparateurs 40 et 42 respectivement, l'une δ représentant une erreur entre la valeur mesurée RI de la richesse et une valeur estimée Θ qui tient compte du retard d.u et l'autre β représentant une valeur estimée de la richesse mesurée RI qui ne tient pas compte du retard d.u.

Le dispositif prédicteur de Smith qui vient d'être décrit en relation avec la figure 2 peut être modifié selon le schéma de la figure 3 dans lequel le dispositif régulateur 18 du schéma de la figure 1 est remplacée par les éléments 50, 52, 54 et 56 (rectangle 60). Un tel dispositif prédicteur 60 est connu comme étant un prédicteur de Smith du type Vogel et Edgar.

Dans ce dispositif prédicteur de Smith modifié, la valeur e fournie par le comparateur 16 est appliquée à une première borne d'entrée d'un additionneur 50 dont la deuxième borne d'entrée reçoit une valeur εc qui est une valeur estimée de la richesse à la sortie du moteur en tenant compte du retard d.u. Cette estimation est calculée par le dispositif 56 dont la borne d'entrée est connectée à la borne d'entrée de l'additionneur 22.

La valeur (ε + εc) est appliquée à la borne d'entrée d'un régulateur 52 de fonction de transfert Gm dont la borne de sortie est connectée à un dispositif 54 d'estimation du modèle "inverse" de la fonction Gp du moteur. Un tel modèle inverse anticipe la réponse du moteur par une richesse mesurée proche de la richesse à suivre RISUIV.

De manière plus précise, le dispositif 56 réalise la fonction d'estimation P(z⁻¹).z^{-d} soit :$\frac{{\text{Be(z}}^{\text{-1}} {\text{) .z}}^{\text{-d}}}{{\text{Ae(z}}^{\text{-1}} \text{)}}$ tandis que le dispositif 54 réalise la fonction d'estimation 1/P(z⁻¹) soit :$\frac{{\text{Ae(z}}^{\text{-1}} \text{)}}{{\text{Be(z}}^{\text{-1}} \text{)}}$

Une telle fonction d'estimation peut présenter des pôles instables et pour pallier ce défaut, il est prévu de calculer$\frac{{\text{Ae(z}}^{\text{-1}} \text{)}}{\text{Be(1)}} \text{.}$

Avec de telles fonctions d'estimations, la fonction de transfert Gm est telle que :${\text{Gc(z}}^{\text{-1}} \text{) =} \frac{{\text{Gm(z}}^{\text{-1}} {\text{).Ae(z}}^{\text{-1}} \text{)/Be(1)}}{{\text{1 - Gm(z}}^{\text{-1}} {\text{).Be(z}}^{\text{-1}} {\text{)/Ae(1) z}}^{\text{-d}}}$

Si l'on choisit :
Ae(z⁻¹) = 1 - c₁z⁻¹
Be(z⁻¹) = 1 - c₁
Gm = $\frac{\text{1 - h}}{{\text{1 - hz}}^{\text{-1}}}$

On obtient :${\text{Gc(z}}^{\text{-1}} \text{) =} \frac{\text{1-h}}{{\text{1-c}}_{\text{1}}} \text{·} \frac{{\text{1-c}}_{\text{1}} {\text{z}}^{\text{-1}}}{{\text{1-hz}}^{\text{-1}} {\text{- (1-h)z}}^{\text{-d}}}$

Cette dernière formule conduit à une loi de commande directe de la valeur de Ud(k) pour le Point Mort Haut de rang k qui s'écrit :${\text{Ud(k) = hUd.(k-1)+(1-h).Ud(k-d)+1-h/1-c}}_{\text{1}} {\text{[ε(k)-a}}_{\text{1}} \text{ε(k-1)]}$
- d dépendant de la pression collecteur ;
- c₁ dépendant de la température d'eau ;
- h dépendant de la température d'eau.

## Revendications

1. Système de régulation de la richesse du mélange air-carburant dans un moteur à combustion interne (10) du type à injection de fonction de transfert Gp comprenant :
- un dispositif de calcul (12) de la valeur de la richesse de consigne RICONS du mélange air-carburant à injecter dans le moteur (10),
- un dispositif de modélisation (14) de la fonction de transfert Gp du moteur (10) qui calcule une valeur de richesse à suivre RISUIV à partir de la valeur de la richesse de consigne RICONS,
- une sonde de mesure (20) pour mesurer la valeur RI de la richesse des gaz d'échappement,
- un comparateur (16) pour comparer la valeur RISUIV de la richesse à suivre à la valeur RI de la richesse mesurée par la sonde de mesure (20) de manière à fournir une valeur d'erreur ε = RISUIV - RI,
- un dispositif de régulation (18) de fonction de transfert Gc pour calculer la valeur Ud de correction de la richesse du mélange air-carburant injecté dans le moteur (10) en fonction de la valeur d'erreur ε, et
- un additionneur (22) pour additionner la valeur calculée Ud de correction de la richesse à la valeur RICONS de la richesse de consigne de manière à fournir une valeur Um de la richesse du mélange air-carburant à injecter dans le moteur (10),
caractérisé en ce que le dispositif de régulation (18) est un dispositif prédicteur de Smith (30, 60) qui comprend au moins une première boucle d'asservissement (36, 38, 40 ou 56, 50) qui calcule une première valeur estimée de correction (δ ou εc) de la richesse RISUIV à partir de la valeur calculée Um fournie par l'additionneur (22), ladite première valeur estimée de correction tenant compte du retard introduit par le moteur (10) mesuré en nombre d de temps élémentaires séparant deux Points Morts Hauts successifs.

2. Système selon la revendication 1, caractérisé en ce que la première boucle d'asservissement comprend un dispositif d'estimation (36, 56) qui calcule une valeur estimée de la fonction de transfert Gp du moteur (10) un nombre d de temps élémentaires plus tard selon la fonction :${\text{P(z}}^{\text{-1}} {\text{)z}}^{\text{-d}} {\text{= z}}^{\text{-d}} {\text{[Be(z}}^{\text{-1}} {\text{)/Ae(z}}^{\text{-1}} \text{)]}$ dans laquelle :
Ae(z⁻¹) = 1-a₁z⁻¹ ... - aₙz⁻ⁿ
Be(z⁻¹) = b₀+b₁z⁻¹+ ... + bₘz^{-m-1}
a₁, ..., aₙ, b₀, ..., bₘ étant des coefficients
z⁻¹ étant une variable z retardée d'un temps élémentaire, z^{-d} étant la variable z retardée de d temps élémentaires.

3. Système selon la revendication 2, caractérisé en ce que la première valeur estimée de correction (εc) est appliquée à une première borne d'entrée d'un additionneur (50) dont la deuxième borne d'entrée reçoit la valeur d'erreur ε, la valeur résultant de l'addition étant appliquée à un dispositif de régulation (52, 54) de fonction de transfert Gm telle que :${\text{Gc(z}}^{\text{-1}} \text{) =} \frac{{\text{Gm(z}}^{\text{-1}} {\text{).Ae(z}}^{\text{-1}} \text{)/Be(1)}}{{\text{1-Gm(z}}^{\text{-1}} {\text{).Be(z}}^{\text{-1}} {\text{)/Ae(1)z}}^{\text{-d}}}$ la fonction Ae(z⁻¹) /Be(1) étant réalisée par un dispositif d'estimation inverse (54) tandis que la fonction Gm(z⁻¹) est réalisée par un dispositif de régulation 52.

4. Système selon la revendication 3, caractérisé en ce que la fonction de transfert Gm est telle que :${\text{Gc(z}}^{\text{-1}} \text{) =} \frac{\text{1-h}}{{\text{1-c}}_{\text{1}}} \text{·} \frac{{\text{1-c}}_{\text{1}} {\text{z}}^{\text{-1}}}{{\text{1-hz}}^{\text{-1}} {\text{- (1-h)z}}^{\text{-d}}}$ pour des valeurs de Ae, Be et Gm telles que :
Ae(z⁻¹) = 1-c₁z⁻¹
Be(z⁻¹) = 1-c₁
Gm(z⁻¹) = 1-h/1-hz⁻¹

5. Système selon la revendication 4, caractérisé en ce que la valeur Ud (k) de correction du mélange air/carburant pour le Point Mort Haut de rang k est donnée par :${\text{Ud(k) = hUd.(k-1)+(1-h).Ud(k-d)+1-h/A-c}}_{\text{1}} {\text{[ε(k)-a}}_{\text{1}} \text{ε(k-1)]}$ formule dans laquelle :
- d dépend de la pression collecteur,
- a₁ et h dépendent de la température d'eau.

6. Système selon la revendication 2, caractérisé en ce que le dispositif prédicteur de Smith (30) comprend une deuxième boucle d'asservissement (34, 42) qui calcule une deuxième valeur estimée de correction β de la richesse RISUIV à partir de la valeur calculée Um fournie par l'additionneur (22), ladite deuxième valeur estimée tenant compte du temps de retard élémentaire entre deux Points Morts Hauts successifs.

7. Système selon la revendication 6, caractérisé en ce que :
- la deuxième valeur de correction β est fournie par un dispositif d'estimation (34) de la valeur RI tenant compte du temps de retard élémentaire (u) entre deux Points Morts Hauts successifs, et
- le régulateur (32) a une fonction de transfert Gr telle que :${\text{Gc(z}}^{\text{-1}} \text{) =} \frac{{\text{Gr(z}}^{\text{-1}} \text{)}}{{\text{1+Gr(z}}^{\text{-1}} {\text{)P(z}}^{\text{-1}} {\text{).(1-z}}^{\text{-d}} \text{)}}$ formule dans laquelle :
- z⁻¹ indique une variable z retardée d'un temps élémentaire u,
- P(z⁻¹) est la valeur estimée de Gp(z⁻¹) telle que :${\text{P(z}}^{\text{-1}} \text{) =} \frac{{\text{Be(z}}^{\text{-1}} \text{)}}{{\text{Ae(z}}^{\text{-1}} \text{)}}$
Be et Ae étant des polynômes linéaires.

## Patentansprüche

1. System zur Regelung des Anreicherungsgrads des Luft-Kraftstoff-Gemischs in einem Verbrennungsmotor (10) mit Einspritzung mit der Übertragungsfunktion Gp, das folgendes umfaßt:
- eine Vorrichtung zur Berechnung (12) des Sollwertes für den Anreicherungsgrad RICONS des in den Motor (10) einzuspritzenden Luft-Kraftstoff-Gemischs,
- eine Vorrichtung zur Modellbildung (14) der Übertragungsfunktion Gp des Motors (10), die aus dem Sollwert für den Anreicherungsgrad RICONS einen zu folgenden Wert für den Anreicherungsgrad RISUIV berechnet,
- eine Meßsonde (20) zur Messung des Wertes RI des Anreicherungsgrads der Abgase,
- einen Komparator (16) zum Vergleichen des Wertes des zu folgenden Anreicherungsgrads RISUIV mit dem Wert RI des von der Meßsonde (20) gemessenen Anreicherungsgrads, so daß ein Fehlerwert ε = RISUIV - RI geliefert wird,
- eine Regelvorrichtung (18) mit der Übertragungsfunktion Gc zur Berechnung des Wertes Ud für die Korrektur des Anreicherungsgrads des in den Motor (10) eingespritzten Luft-Kraftstoff-Gemischs in Abhängigkeit vom Fehlerwert ε, und
- eine Addiervorrichtung (22) zum Addieren des berechneten Korrekturwertes Ud des Anreicherungsgrads zum Anreicherungsgrad-Sollwert RICONS, so daß ein Wert Um des Anreicherungsgrads des in den Motor (10) einzuspritzenden Luft-Kraftstoff-Gemischs geliefert wird,
dadurch gekennzeichnet, daß es sich bei der Regelvorrichtung (18) um eine Smithsche Prädiktorvorrichtung (30, 60) handelt, die mindestens einen ersten Regelkreis (36, 38, 40 oder 56, 50) umfaßt, der ausgehend von dem von der Addiervorrichtung (22) gelieferten berechneten Wert Um einen ersten geschätzten Korrekturwert (δ oder εc) für den Anreicherungsgrad RISUIV berechnet, wobei der genannte erste geschätzte Korrekturwert die vom Motor (10) eingebrachte Verzögerung berücksichtigt, die als Anzahl d von zwischen zwei aufeinanderfolgenden oberen Totpunkten liegenden Elementarzeiten gemessen wird.

2. System gemäß Anspruch 1, dadurch gekennzeichnet, daß der erste Regelkreis eine Schätzvorrichtung (36, 56) umfaßt, die eine Anzahl d von Elementarzeiten später einen geschätzten Wert der Übertragungsfunktion Gp des Motors (10) nach folgender Funktion berechnet:${\text{P(z}}^{\text{-1}} {\text{)z}}^{\text{-d}} {\text{= z}}^{\text{-d}} {\text{[Be(z}}^{\text{-1}} {\text{)/Ae(z}}^{\text{-1}} \text{)],}$ in der
Ae(z⁻¹) = 1-a₁z⁻¹ ... - aₙz⁻ⁿ
Be(z⁻¹) = b₀+b₁z⁻¹+ ... + bₘz^{-m-1}
dabei sind a₁ ..., aₙ, b₀, ... bₘ Koeffizienten und
z⁻¹ ist eine Variable z, die um eine Elementarzeit verzögert ist, und z^{-d} ist die um d Elementarzeiten verzögerte Variable z.

3. System gemäß Anspruch 2, dadurch gekennzeichnet, daß der erste geschätzte Korrekturwert (εc) auf eine erste Eingangsklemme einer Addiervorrichtung (50) geschaltet wird, deren zweite Eingangsklemme den Fehlerwert ε erhält, wobei der sich aus der Addition ergebende Wert auf eine Regelvorrichtung (52, 54) mit Übertragungsfunktion Gm derart, daß${\text{Gc(z}}^{\text{-1}} \text{) =} \frac{\text{Gm} \text{(} {\text{z}}^{\text{-1}} \text{)·} \text{Ae} \text{(} {\text{z}}^{\text{-1}} \text{)/} \text{Be} \text{(1)}}{\text{1-} \text{Gm} \text{(} {\text{z}}^{\text{-1}} \text{)·} \text{Be} \text{(} {\text{z}}^{\text{-1}} \text{)/} \text{Ae} \text{(1)} {\text{z}}^{\text{-}} {\text{}}^{\text{d}}}$ angewandt wird, wobei die Funktion Ae(z⁻¹)/Be(1) durch eine Umkehrschätzvorrichtung (54) realisiert wird, wohingegen die Funktion Gm(z⁻¹) durch eine Regelvorrichtung (52) realisiert wird.

4. System gemäß Anspruch 3, dadurch gekennzeichnet, daß die Übertragungsfunktion Gm für die folgenden Werte von Ae, Be und Gm
Ae(z⁻¹) = 1-c₁z⁻¹
Be(z⁻¹) = 1-c₁
Gm(z⁻¹) = 1-h/1-hz⁻¹,
wie folgt lautet:${\text{Gc(z}}^{\text{-1}} \text{) =} \frac{\text{1-} \text{h}}{\text{1-} {\text{c}}_{\text{1}}} \text{·} \frac{\text{1-} {\text{c}}_{\text{1}} {\text{z}}^{\text{-1}}}{\text{1-} {\text{hz}}^{\text{-1}} \text{-(1-} \text{h} \text{)} {\text{z}}^{\text{-}} {\text{}}^{\text{d}}}$

5. System gemäß Anspruch 4, dadurch gekennzeichnet, daß der Wert Ud (k) zur Korrektur des Luft-Kraftstoff-Gemischs für den oberen Totpunkt des Rangs k gegeben wird durch${\text{Ud(k) = hUd·(k-1)+(1-h)·Ud(k-d)+1-h/A-c}}_{\text{1}} {\text{[ε(k)-a}}_{\text{1}} \text{ε(k-1)],}$ wobei in dieser Formel
- d vom Sammelleitungsdruck abhängt;
- a₁ und h von der Wassertemperatur abhängen.

6. System gemäß Anspruch 2, dadurch gekennzeichnet, daß die Smithsche Prädiktorvorrichtung (30) einen zweiten Regelkreis (34, 42) umfaßt, der ausgehend von dem von der Addiervorrichtung (22) gelieferten berechneten Wert Um einen zweiten geschätzten Korrekturwert β für den Anreicherungsgrad RISUIV berechnet, wobei der genannte zweite geschätzte Wert die Verzögerungselementarzeit zwischen zwei aufeinanderfolgenden oberen Totpunkten berücksichtigt.

7. System gemäß Anspruch 6, dadurch gekennzeichnet, daß
- der zweite Korrekturwert β von einer Schätzvorrichtung (34) für den Wert RI unter Berücksichtigung der Verzögerungselementarzeit (u) zwischen zwei aufeinanderfolgenden oberen Totpunkten geliefert wird und
- der Regler (32) eine derartige Übertragungsfunktion Gr hat, daß:${\text{Gc(z}}^{\text{-1}} \text{) =} \frac{\text{Gr} \text{(} {\text{z}}^{\text{-1}} \text{)}}{\text{1 +} \text{Gr} \text{(} {\text{z}}^{\text{-1}} \text{)} \text{P} \text{(} {\text{z}}^{\text{-1}} \text{)·(1-} {\text{z}}^{\text{-}} {\text{}}^{\text{d}} \text{)}}$ wobei in dieser Formel
- z⁻¹ eine um eine Elementarzeit u verzögerte Variable z angibt,
- P(z⁻¹) der geschätzte Wert von Gp(z⁻¹) ist, nämlich${\text{P(z}}^{\text{-1}} \text{) =} \frac{\text{Be} \text{(} {\text{z}}^{\text{-1}} \text{)}}{\text{Ae} \text{(} {\text{z}}^{\text{-1}} \text{)}}$
wobei Be und Ae lineare Polynome sind.

## Claims

1. A system for regulating the richness of the air-fuel mixture in an internal combustion engine (10) of the injection type of transfer function Gp, comprising:
- a device (12) for calculating the value of the reference richness RICONS of the air-fuel mixture to be injected into the engine (10),
- a device (14) for modelling the transfer function Gp of the engine (10) which calculates a richness value RISUIV to be followed from the reference richness value RICONS,
- a measurement probe (20) for measuring the value RI of the richness of the exhaust gases,
- a comparator (16) for comparing the value RISUIV of the richness to be followed with the value RI of the richness measured by the measurement probe (20) in order to provide an error value ε = RISUIV - RI,
- a device (18) for regulating the transfer function Gc in order to calculate the correction value Ud for the richness of the air-fuel mixture injected into the engine (10) as a function of the error value ε,
- an adder (22) adapted to add the correction value Ud calculated for the richness to the value RICONS of the reference richness in order to provide a value Um of the richness of the air-fuel mixture to be injected into the engine (10),
characterised in that the regulation device (18) is a Smith predictor device (30, 60) which comprises at least a first control loop (36, 38, 40 or 56, 50) which calculates a first estimated correction value (δ or εc) of the richness RISUIV from the calculated value Um supplied by the adder (22), this first estimated correction value taking account of the delay introduced by the engine (10) measured as a number d of elementary time periods separating two successive top dead centres.

2. A system as claimed in claim 1, characterised in that the first control loop comprises an estimation device (36, 56) which calculates an estimated value of the transfer function Gp of the engine (10) [from] a number d of subsequent elementary time periods according to the function:${\text{P(z}}^{\text{-1}} {\text{) z}}^{\text{-d}} {\text{= z}}^{\text{-d}} {\text{[Be(z}}^{\text{-1}} {\text{) / Ae(z}}^{\text{-1}} \text{)]}$ in which:
Ae(z⁻¹) = 1-a₁z⁻¹ ... - aₙz⁻ⁿ
Be(z⁻¹) = bₒ+b₁z⁻¹+ ... + bₘz^{-m-1}
a₁, ..., aₙ, bₒ, ..., bₘ being coefficients
z⁻¹ being a variable z delayed by an elementary time period, z^{-d} being the variable z delayed by d elementary time periods.

3. A system as claimed in claim 2, characterise in that the first estimated correction value (sc) is applied to a first input terminal of an adder (50) whose second input terminal receives the error value ε, the value resulting from the addition being applied to a regulation device (52, 54) of the transfer function Gm such that:${\text{Gc(z}}^{\text{-1}} \text{) =} \frac{{\text{Gm(z}}^{\text{-1}} {\text{).Ae(z}}^{\text{-1}} \text{)/Be(1)}}{{\text{1-Gm(z}}^{\text{-1}} {\text{).Be(z}}^{\text{-1}} {\text{) / Ae (1) z}}^{\text{-d}}}$ the function Ae(z⁻¹)/Be(1) being realised by an inverse estimation device (54) while the function Gm(z⁻¹) is realised by a regulation device (52).

4. A system as claimed in claim 3, characterised in that the transfer function Gm is such that:${\text{Gc(z}}^{\text{-1}} \text{) =} \frac{\text{1-h}}{{\text{1-c}}_{\text{1}}} \text{·} \frac{{\text{1-c}}_{\text{1}} {\text{z}}^{\text{-1}}}{{\text{1-hz}}^{\text{-1}} {\text{- (1-h)z}}^{\text{-d}}}$ for values of Ae, Be and Gm such that:
Ae(z⁻¹) = 1-c₁z⁻¹
Be(z⁻¹) = 1-c₁
Gm(z⁻¹) = 1-h / 1-hz⁻¹.

5. A system as claimed in claim 4, characterised in that the value Ud(k) of correction of the air-fuel mixture for the top dead centre of rank k is given by:${\text{Ud(k) = hUd . (k-1) + (1-h) . Ud(k-d) + 1-h / A-c}}_{\text{1}} {\text{[ε(k)-a}}_{\text{1}} \text{ε(k-1)]}$ in which formula:
- d depends on the manifold pressure,
- a₁ and h depend on the water temperature.

6. A system as claimed in claim 2, characterised in that the Smith predictor device (30) comprises a second control loop (34, 42) which calculates a second estimated value of correction β of the richness RISUIV from the calculated value Um supplied by the adder (22), this second estimated value taking account of the elementary delay time between two successive top dead centres.

7. A system as claimed in claim 6, characterised in that
- the second correction value (3 is supplied by an estimation device (34) of the value RI taking account of the elementary delay time (u) between two successive top dead centres,
- the regulator (32) has a transfer function Gr such that:${\text{Gc(z}}^{\text{-1}} \text{) =} \frac{{\text{Gr(z}}^{\text{-1}} \text{)}}{{\text{1+Gr(z}}^{\text{-1}} {\text{)P(z}}^{\text{-1}} {\text{).(1-z}}^{\text{-d}} \text{)}}$
in which formula:
- z⁻¹ is a variable z delayed by an elementary time period u,
- P(z⁻¹) is the estimated value of Gp(z⁻¹) such that:${\text{P(z}}^{\text{-1}} \text{) =} \frac{{\text{Be(z}}^{\text{-1}} \text{)}}{{\text{Ae(z}}^{\text{-1}} \text{)}}$
Be and Ae being linear polynomials.
